# FASCICULE DE BREVET EUROPEEN

(11) **EP 4 010 550 B1**
(45) Date de publication et mention de la délivrance du brevet: **15.10.2025**
(21) Numéro de dépôt: 20742755.0
(22) Date de dépôt: 23.07.2020
(51) Int. Cl.: E04H 15/40, E04H 15/48

(54) **TENTE DÉPLOYABLE MUNIE D'ARCEAUX CONTRAINTS EN FLEXION**
ENTFALTBARES ZELT MIT BIEGEBEANSPRUCHTEN BÖGEN
DEPLOYABLE TENT PROVIDED WITH ARCHES STRESSED IN BENDING

(30) Priorité: 05.08.2019 FR 1908979
(43) Date de publication de la demande: 15.06.2022
(73) Titulaire: Decathlon, 59650 Villeneuve d'Ascq (FR)
(72) Inventeur: LAFOUX, Benjamin, 74190 Passy (FR)
(74) Mandataire: Cabinet Beau de Loménie
(86) Numéro de dépôt international: PCT/EP2020/070883
(87) Numéro de publication internationale: WO 2021/023521

(56) Documents cités:
- EP-A1- 2 362 037
- DE-A1- 102014 007 427
- RU-U1- 182 188
- US-A1- 2010 154 282
- US-B1- 10 138 653
- US-B1- 6 415 806
- US-B1- 9 598 876

## Description

### Domaine technique

La présente invention concerne le domaine des tentes déployables, qui présentent l'avantage d'être plus rapides à monter et démonter que les tentes classiques.

### Technique antérieure

Parmi les tentes déployables, on connait les tentes du type « pop-up », telle que celle décrite dans le document EP1697604, qui sont particulièrement rapides à monter mais dont le mode de repliement est parfois complexe. En outre, ce type de tente est relativement encombrant en position repliée.

On connait également les tentes gonflables qui sont assez rapides à monter et démonter mais qui présentent l'inconvénient de nécessiter soit une source d'énergie pour alimenter le gonfleur, soit de gonfler les arceaux à l'aide d'un gonfleur manuel, ce qui peut demander un effort physique important.

US2010/154282 et US 9598876 décrivent des tentes déployables dont les ossatures sont munies de tiges déformables.

### Exposé de l'invention

Un but de la présente invention est de proposer une tente déployable permettant un montage et démontage rapide et aisé, tout en étant compact en position pliée.

L'invention concerne donc une tente déployable selon la revendication 1 comportant une ossature et une toile de tente coopérant avec l'ossature, ladite ossature comportant au moins un premier arceau qui comprend au moins
un premier élément longiligne déformable ayant une première partie d'extrémité et une seconde partie d'extrémité opposée à la première partie d'extrémité ;
un deuxième élément longiligne déformable ayant une première partie d'extrémité et une seconde partie d'extrémité opposée à la première partie d'extrémité ;

dans laquelle les premier et deuxième éléments longilignes déformables du premier arceau coopèrent avec la toile de tente et les premières parties d'extrémité des premier et deuxième éléments longilignes déformables du premier arceau sont disposés bout à bout, dans laquelle l'ossature a une position pliée et une position déployée,
dans laquelle, en position déployée, la distance entre les secondes parties d'extrémité des premier et deuxième éléments longilignes déformables du premier arceau est inférieure à la somme des longueurs des premier et deuxième éléments longilignes déformables du premier arceau, par quoi la déformation en flexion des premier et deuxième éléments longilignes déformables du premier arceau augmente puis diminue lors du passage entre la position déployée et la position pliée.

Aussi, grâce à cet agencement, le premier arceau, et à plus forte raison l'ossature, présente une position d'équilibre stable en position déployée, ce qui signifie que si on agit sur le premier arceau de façon à le déformer ou déplacer légèrement pendant que l'ossature est initialement en position déployée, l'ossature revient en position déployée après que l'on a cessé d'agir sur le premier arceau.

Pour amener l'ossature en position pliée depuis la position déployée, l'utilisateur doit appliquer sur l'ossature un effort suffisant pour déformer le premier arceau en flexion afin de l'amener dans une position intermédiaire d'équilibre instable, puis franchir cette position intermédiaire, à la suite de quoi la déformation du premier arceau diminue afin d'atteindre une autre position, différente de celle dans laquelle il était lorsque l'ossature était en position déployée.

Aussi, l'agencement de la tente déployable selon l'invention est telle que la déformation en flexion des premier et deuxième éléments longilignes déformables du premier arceau augmente puis diminue lors du passage de la position déployée vers la position pliée.

On comprend donc que lorsque l'ossature est en position déployée, elle tend à y rester, sauf si l'utilisateur applique un effort suffisant pour déformer le premier arceau et amener l'ossature en position pliée.

En position pliée, les premier et deuxième éléments longilignes peuvent être positionnés l'un à côté de l'autre, sensiblement parallèle l'un à l'autre de sorte que la longueur du premier arceau en position pliée est de l'ordre de la longueur du plus grand des premier et deuxième éléments longilignes.

Par « disposé bout à bout », on entend au sens de la présente invention, que les premières parties d'extrémité des premier et deuxième éléments longilignes sont disposés à proximité l'une de l'autre, en étant en contact l'une des l'autre de façon directe ou indirecte. Par exemple, les premières parties d'extrémité des premier et deuxième éléments longilignes peuvent être reliés ensemble l'une à l'autre par un élément de connexion, ou bien venir directement en appui l'une contre l'autre.

De préférence, ladite distance est considérée, en position déployée, entre les secondes extrémités des premier et deuxième éléments longilignes déformables du premier arceau, les secondes extrémités étant opposées aux premières parties d'extrémité des premier et deuxième éléments longitudinaux déformables.

De préférence, les premier et deuxième éléments longilignes présentent sensiblement la même longueur.

Selon l'invention, en position déployée, les premier et deuxième éléments longilignes déformables du premier arceau exercent une pression l'un contre l'autre. Les premier et deuxième éléments longilignes déformables sont donc en tension, ce qui confère une rigidité au premier arceau.

Selon l'invention, les premières parties d'extrémité des premier et deuxième éléments longilignes exercent une pression l'une contre l'autre lorsque l'ossature est en position déployée.

Avantageusement, les premier et deuxième éléments longilignes déformables sont maintenus ensemble de façon que, en position pliée, la liaison cinématique entre le premier élément longiligne déformable et le deuxième élément longiligne déformable est préférentiellement du type rotule. Cette articulation du type rotule facilite le pliage de l'ossature et permet de plier la tente dans un volume très compact.

Selon l'invention, en position déployée, les premier et deuxième éléments longilignes déformables du premier arceau sont déformés en flexion.

De préférence, en position déployée, au moins l'un des premier et deuxième éléments longilignes déformables du premier arceau présente une concavité dirigée vers l'extérieur de la tente. Autrement dit, l'intrados dudit au moins l'un des premier et deuxième éléments longilignes déformables est dirigé vers l'extérieur de la tente.

Encore de préférence, en position déployée, les premier et deuxième éléments longilignes déformables présentent chacun une concavité dirigée vers l'extérieure de la tente.

Pour assurer le maintien entre les premier et deuxième éléments longilignes déformables, la tente déployable selon l'invention comporte en outre au moins un dispositif de connexion pour recevoir les premières parties d'extrémité des premier et deuxième éléments longilignes déformables du premier arceau.

Le dispositif de connexion présente préférentiellement une double fonction, à savoir le maintien du premier élément longiligne déformable par rapport au deuxième élément longiligne déformable d'une part, et la transmission des efforts entre les premier et deuxième éléments longilignes déformables d'autre part.

Le dispositif de connexion peut comporter une pièce textile rapportée et/ou un manchon de connexion.

De préférence, le dispositif de connexion est attaché à la toile de tente.

Selon un mode de réalisation préférentiel, le dispositif de connexion comporte au moins un fourreau, fixé à la toile de tente, et recevant les premières parties d'extrémité des premier et deuxième éléments longilignes déformables du premier arceau.

De préférence, le fourreau est cousu à la toile de tente, sur sa face intérieure. Le fourreau présente de façon préférentiel deux logements inclinés l'un par rapport à l'autre, chaque logement étant fixé à la toile de tente et recevant une partie d'extrémité de l'un des premier et deuxième éléments longilignes déformables.

Avantageusement, le dispositif de connexion est agencé pour permettre une articulation entre les premières parties d'extrémité des premier et deuxième éléments longilignes déformables du premier arceau.

De préférence, le dispositif de connexion comporte un manchon souple engagé avec les premières parties d'extrémité des premier et deuxième éléments longilignes déformables du premier arceau.

Encore de préférence, le manchon souple est engagé dans le fourreau précité.

Avantageusement, la toile de tente comporte un premier logement, par exemple en forme de poche, dans lequel est engagé la seconde partie d'extrémité du premier élément longiligne déformable lorsque la tente est dressée.

Selon l'invention, la toile de tente comporte au moins une zone en tension lorsque l'ossature est déployée, ladite zone en tension coopérant au moins avec les premières parties d'extrémité des premier et deuxième éléments longilignes déformables du premier arceau.

La zone en tension participe au maintien du premier arceau en position érigée.

De préférence, la toile de tente comporte une portion inférieure reliée au sol, et la zone en tension s'étend entre la portion inférieure de la toile de tente et les premières parties d'extrémité des premier et deuxième éléments longilignes déformables du premier arceau. Par « zone en tension », on entend que la toile de tente est localement tendue.

De préférence, la zone en tension est une ligne de tension, c'est-à-dire que la zone en tension s'étend sensiblement de façon rectiligne.

De préférence, la toile de tente comporte plusieurs zones en tension qui s'étendent depuis ou entre les premières parties d'extrémité des éléments longilignes déformables, ce qui facilite le maintien de l'ossature en position déployée.

Selon un mode de réalisation préférentiel, chacun des premier et deuxième éléments longilignes déformables du premier arceau comporte une tige. La tige peut être en fibre de verre, en aluminium, en plastique ou en bois. Selon un mode de réalisation préférentiel, les premier et deuxième éléments longilignes déformables présentent sensiblement la même longueur.

Un intérêt est que, en position pliée, la tente déployable présente une forme généralement cylindrique dont la longueur correspond sensiblement à la longueur des éléments longilignes déformables.

Selon l'invention, le premier arceau comporte en outre des troisième et quatrième éléments longilignes déformables disposés bout à bout, les deuxième et troisième éléments longilignes déformables du premier arceau étant disposés bout à bout et coopérant avec la toile de tente de manière à définir un premier sommet principal de la toile de tente.

Avantageusement, les premier et deuxième éléments longilignes disposés bout à bout définissent un premier sommet secondaire de la toile de tente, tandis que les troisième et quatrième éléments longilignes disposés bout à bout définissent un deuxième sommet secondaire de la toile de tente, et la tente selon l'invention comprend en outre au moins un élément de renfort fixé à la toile de tente, l'élément de renfort comportant une première partie reliée au premier sommet principal, une deuxième partie reliée au premier panneau secondaire, et une troisième partie reliée au deuxième sommet secondaire.
L'élément de renfort a pour effet de maintenir la distance entre les premier et deuxième sommets secondaires en position déployée, ce qui permet de réduire le risque que la tente ne s'affaisse sous son poids lorsqu'elle est déployée.
De préférence, les première, deuxième et troisième parties forment une seule pièce. Avantageusement l'élément de renfort est constitué d'un panneau triangulaire, la deuxième partie formant un côté dudit panneau triangulaire. Ce panneau est par exemple un panneau textile. Encore de préférence, les autres côtés du panneau sont fixés, par exemple par couture, à la toile de tente.

Avantageusement, la toile de tente présente une deuxième zone en tension s'étendant entre les premières parties d'extrémité des troisième et quatrième éléments longilignes déformables et une deuxième portion inférieure de la toile de tente, cette dernière étant de préférence fixée au sol par un deuxième organe de fixation, telle une sardine.

De préférence, la tente comporte en outre un dispositif de maintien pour recevoir les secondes parties d'extrémité des deuxième et troisième éléments longilignes déformables. Ce dispositif de maintien est préférentiellement fixé à la toile de tente, par exemple un fourreau rapporté fixé à la toile de tente par couture.

Selon un agencement préférentiel, les premier et deuxième éléments longilignes déformables d'une part, et les troisième et quatrième éléments longilignes déformables d'autre part, sont disposés de part et d'autre d'un plan vertical passant par le premier sommet principal.

Selon un mode de réalisation préférentiel, l'ossature comporte en outre un deuxième arceau qui comprend au moins :
un premier élément longiligne déformable ayant une première partie d'extrémité et une seconde partie d'extrémité opposée à la première partie d'extrémité ;
un deuxième élément longiligne déformable ayant une première partie d'extrémité et une seconde partie d'extrémité opposée à la première partie d'extrémité ;

les premier et deuxième éléments longilignes déformables du deuxième arceau coopèrent avec la toile de tente et les premières parties d'extrémité des premier et deuxième éléments longilignes déformables du deuxième arceau sont disposés bout à bout,
dans laquelle, en position déployée, la distance entre les secondes partie d'extrémité des premier et deuxième éléments longilignes déformables du deuxième arceau est inférieure à la somme des longueurs des premier et deuxième éléments longilignes déformables du deuxième arceau, par quoi la déformation en flexion des premier et deuxième éléments longilignes déformables du deuxième arceau augmente puis diminue lors du passage entre la position déployée et la position pliée. Le deuxième arceau est donc similaire au premier arceau.

La toile de tente présente préférentiellement des troisième et quatrième zones en tension, similaires aux première et deuxième zones en tension. La troisième zone en tension s'étend entre les premières parties d'extrémité des premier et deuxième éléments longilignes déformables du deuxième arceau et une troisième portion inférieure de la toile de tente qui est reliée au sol via un troisième organe de fixation.

La quatrième zone en tension s'étend entre les premières parties d'extrémité des troisième et quatrième éléments longilignes déformables du deuxième arceau et une quatrième portion inférieure de la toile de tente qui est reliée au sol via un quatrième organe de fixation.

De plus, la toile de tente présente une cinquième zone en tension qui s'étend entre les premières parties d'extrémités des premier et deuxième éléments longilignes du premier arceau d'une part, et les premières parties d'extrémités des premier et deuxième éléments longilignes du deuxième arceau d'autre part.

En outre, la toile de tente présente une sixième zone en tension qui s'étend entre les premières parties d'extrémités des troisième et quatrième éléments longilignes du premier arceau d'une part, et les premières parties d'extrémités des troisième et quatrième éléments longilignes du deuxième arceau d'autre part.

Avantageusement, les premier et deuxième arceaux sont agencés de sorte que les premier, cinquième et troisième zones en tension sont dans la continuité les unes des autres. De même, les deuxième, sixième et quatrième zones en tension sont dans la continuité les unes des autres.

Cette configuration permet d'améliorer le maintien en position des premier et deuxième arceaux en position déployée.

De préférence, l'ossature est dépourvue de tige entre les premier et deuxième arceaux. Un intérêt est de simplifier la structure de l'ossature. Cela permet également d'alléger la structure et de faciliter le montage et démontage de l'ossature. Les premier et deuxième arceaux sont donc préférentiellement reliés maintenus ensemble par la toile de tente et non pas par l'ossature.

Avantageusement, la tente comporte un premier élément de liaison fixé à la toile de tente à proximité des premières parties d'extrémité des premier et deuxième éléments longilignes déformables du premier arceau, et au moins un organe de fixation au sol attaché au premier élément de liaison.

De préférence, la tente comporte en outre un deuxième élément de liaison fixé à la toile de tente à proximité des premières parties d'extrémité des premier et deuxième éléments longilignes déformables du deuxième arceau, et le deuxième élément de liaison au sol est relié à l'organe de fixation au sol.

Encore de préférence, les premier et deuxième éléments de liaison forment une seule pièce, et sont par exemple constitués d'une cordelette.

Avantageusement, en position pliée, les premier et deuxième éléments longilignes déformables sont sensiblement parallèles et la longueur de la tente déployable en position pliée est sensiblement égale à la longueur de l'un des premier et deuxième éléments longilignes déformables.

De préférence la tente comporte en outre une chambre intérieure qui est reliée à l'ossature et/ou à la toile de tente.

Encore de préférence, la toile de tente comporte au moins une ouverture formant porte pour accéder à l'intérieure de la tente, l'ouverture étant ménagé dans une portion de la toile de tente qui s'ouvre entre les premier et quatrième éléments longilignes déformables.

### Brève description des dessins

L'invention sera mieux comprise à la lecture de la description qui suit d'un mode de réalisation de l'invention donné à titre d'exemple non limitatif, en référence aux dessins annexés, sur lesquels :
[Fig. **1**] la figure **1** est une vue en perspective d'un mode de réalisation de la tente déployable selon l'invention, en position déployée ;
[Fig. **2**] la figure **2** est une vue de face de la tente déployable de la figure **1** en position déployée ;
[Fig. **3**] la figure **3** illustre la tente de la figure **1****,** sans la toile de tente ;
[Fig. **4**] la figure **4** illustre la tente déployable de la figure **1** en position pliée ;
[Fig. **5**] la figure **5** illustre la tente déployable posée au sol, avant déploiement ;
[Fig. **6**] la figure **6** illustre le début du déploiement de la tente déployable de la figure **1** ;
[Fig. **7**] la figure **7** est une vue de face de la tente déployable de la figure **6** ;
[Fig. **8**] la figure **8** illustre le déploiement d'une partie latérale de l'ossature ;
[Fig. **9**] la figure **9** est une vue de face de la tente illustrée en figure **8** et illustre les différentes formes et positions des premier et deuxième éléments longilignes déformables lors du déploiement du premier arceau ;
[Fig. **10**] la figure **10** illustre le déploiement de l'autre partie latérale de l'ossature ; et
[Fig. **11**] la figure **11** illustre une variante dans laquelle la tente déployable comprend en outre un panneau de renfort disposé sous la toile de tente.

### Description détaillée d'un mode de réalisation

Sur la figure **1****,** on a illustré en perspective un mode de réalisation d'une tente déployable **10** conforme à la présente invention. Sur la figure **1****,** on constate que la tente déployable **10** est en position déployée.

La tente déployable **10** comporte une ossature **12,** mieux visible sur la figure **3****,** ainsi qu'une toile de tente **14,** coopérant avec l'ossature **12.**

Dans cet exemple de réalisation, l'ossature **12** est disposée à l'intérieur de la toile de tente **14.** Toutefois, sans sortir du cadre de la présente invention, la toile de tente pourrait être disposée à l'intérieur du volume défini par l'ossature **12.**

En conséquence, l'ossature **12,** dans cet exemple, porte la toile de tente **14.** La tente déployable **10** comporte une paroi de fond **19** qui, dans cet exemple, fait partie de la toile de tente. Sans sortir du cadre de la présente invention, la paroi de fond peut aussi appartenir à une chambre intérieure optionnelle, distincte de la toile de tente.

L'ossature **12** comporte un premier arceau **16** et un deuxième arceau **18,** similaire au premier arceau **16.** Le deuxième arceau **18** est disposé à distance du premier arceau **16.** Comme on le constate sur la figure **3****,** en position déployée, les premier et deuxième arceaux **16, 18** s'étendent sensiblement dans deux plans sensiblement verticaux.

En se référant maintenant à la figure **2****,** on va décrire plus précisément le premier arceau **16.**

Conformément à l'invention, le premier arceau **16** comprend un premier élément longiligne déformable **20** ayant une première partie d'extrémité **20a** et une seconde partie d'extrémité **20b,** opposée à la première partie d'extrémité **20a.**

Le premier arceau **16** comprend, en outre, un deuxième élément longiligne déformable **22** ayant une première partie d'extrémité **22a,** et une seconde partie d'extrémité **22b** opposée à la première partie d'extrémité.

Dans cet exemple, le premier arceau **16** comporte, en outre, un troisième élément longiligne déformable **24** comportant une première partie d'extrémité **24a,** et une seconde partie d'extrémité **24b** opposée à la première partie d'extrémité **24a.**

Le premier arceau **16** comporte, en outre, un quatrième élément longiligne déformable **26** comportant une première partie d'extrémité **26a** et une seconde partie d'extrémité **26b.**

Comme on le constate sur les figures **1** et **2****,** les premier et deuxième éléments longilignes déformables **20, 22** du premier arceau **16** coopèrent avec la toile de tente **14.** De même, les troisième et quatrième éléments longilignes déformables **24, 26** du premier arceau **16** coopèrent avec la toile de tente **14.**

Dans cet exemple, les premier, deuxième, troisième et quatrième éléments longilignes déformables **20,22,24,26** comportent des tiges réalisées en fibre de verre, en aluminium ou en bois.

On constate que les premières parties d'extrémité **20a, 22a** des premier et deuxième éléments longilignes déformables **20, 22** du premier arceau **16** sont disposés bout à bout, et définissent un premier sommet secondaire **25** de la toile de tente lorsque l'ossature est en position déployée. De même, les première parties d'extrémité **24a,26a** des troisième et quatrième éléments longilignes déformables **24,26** du premier arceau sont disposés bout à bout, et définissent un deuxième sommet secondaire **27** de la toile de tente lorsque l'ossature est en position déployée.

En position déployée, les premier et deuxième éléments longilignes déformables **20, 22,** du premier arceau **16,** sont agencés pour exercer une pression l'un contre l'autre. Pour ce faire, dans cet exemple, les premières parties d'extrémité **20a, 22a,** des premier et deuxième éléments longilignes **20, 22,** sont disposées bout à bout et sont reliées ensemble par un dispositif de connexion **30,** qui reçoit les premières parties d'extrémité des premier et deuxième éléments longilignes déformables du premier arceau.

Dans cet exemple, le dispositif de connexion **30** comporte un fourreau **32** qui est fixé à la toile de tente par couture. Ce fourreau reçoit donc les premières parties d'extrémité **20a, 22a** des premier et deuxième éléments longilignes.

On constate également que le dispositif de connexion **30** est agencé pour permettre une articulation entre les premières parties d'extrémité **20a, 22b** des premier et deuxième éléments longilignes déformables **20, 22** du premier arceau **16.** Comme il sera expliqué ci-dessous, cette articulation facilite notamment les opérations de déploiement et pliage de la tente.

Dans le mode de réalisation illustré, le dispositif de connexion comporte en outre un manchon souple **34,** dans cet exemple, réalisé en matière plastique, qui comporte deux portions de réception **34a, 34b** pour recevoir les parties d'extrémité **20a, 22a** des premier et deuxième éléments longilignes déformables **20, 22.** Ce manchon souple **34** est déformable, de manière à former une articulation souple, de préférence de type rotule, entre les premier et deuxième éléments longilignes déformables **20, 22.** Le manchon souple **34** permet également, aux premier et deuxième éléments longilignes déformables du premier arceau **16,** d'exercer une pression l'un contre l'autre lorsque l'ossature est en position déployée.

Comme on le constate sur la figure **2****,** les deuxième et troisième éléments longilignes déformables **22, 24,** du premier arceau **16,** sont disposés bout à bout et coopèrent avec la toile de tente **14,** de manière à définir un sommet principal **15** de la toile de tente **14** de la tente déployable **10.** Plus précisément, les deuxièmes parties d'extrémité **22b, 24b** des deuxième et troisième éléments longilignes déformables **22, 24,** sont disposés bout à bout et sont maintenus ensemble par un autre dispositif de connexion **30,** similaire à celui qui relie les premier et deuxième éléments longilignes déformables **20, 22.** De même, premières parties d'extrémité **24a, 26a** des troisième et quatrième éléments longilignes déformables **24, 26** sont disposées bout à bout, et sont maintenues ensemble par un dispositif de connexion **30.**

Par ailleurs, la deuxième partie d'extrémité **20b** du premier élément longiligne déformable **20,** ainsi que la deuxième partie d'extrémité **26b** du quatrième élément longiligne déformable **26,** sont engagées dans des poches **40** fixées à la toile de tente **14.**

Comme on le constate sur la figure **2****,** pour améliorer le maintien de la toile de tente **14** au premier arceau **16,** la tente déployable **10** comporte optionnellement des boucles **42,** fixées à la toile de tente **14,** et coopérant avec chacun des premier, deuxième, troisième, quatrième éléments longilignes déformables **20, 22, 24, 26.**

En se référant à la figure **2****,** on constate que la distance **D1** entre les secondes parties d'extrémité **20b, 22b,** des premier et deuxième éléments longilignes déformables **20, 22** du premier arceau **16,** est inférieure à la somme des longueurs **L1**, **L2** des premier et deuxième éléments longilignes déformables **20b, 22b** du premier arceau **16.**

Dans cet exemple, la distance **D1** est prise entre l'extrémité du premier élément longiligne déformable **20,** qui est opposée à la deuxième partie d'extrémité **20b** dudit premier élément longiligne déformable **20,** et l'extrémité du deuxième élément longiligne déformable **22** qui est opposée à la première partie d'extrémité **22a** dudit deuxième élément longiligne déformable **22.**

Dans cet exemple, en position déployée, les premier et deuxième éléments longilignes déformables **20, 22,** du premier arceau **16,** sont déformés en flexion. Ils sont donc en tension du fait de leur déformation en flexion.

Il en est de même des troisième et quatrième éléments longilignes déformables **24, 26.**

Dans cet exemple, en position déployée de l'ossature, la distance **D2** entre les secondes parties d'extrémité **24b, 26b** des troisième et quatrième éléments longilignes déformables **24, 26,** du premier arceau **16,** est inférieure à la somme des longueur **L3, L4** des troisième et quatrième éléments longilignes déformables **24, 26.** Les troisième et quatrième éléments longilignes déformables **24, 26** sont, en position déployée, déformés en flexion, leur concavité étant dirigée vers l'extérieur de la tente déployable.

Dans cet exemple, le deuxième arceau **18** comprend également un premier élément longiligne déformable **20'** ayant une première partie d'extrémité **20'a,** et une seconde partie d'extrémité **20'b** opposée à la première partie d'extrémité **20'a.**

Le deuxième arceau **18** comporte, en outre, un deuxième élément longiligne déformable **22'** ayant une première partie d'extrémité **22'a,** et une seconde partie d'extrémité **22'b,** opposée à la première partie d'extrémité.

Les premier et deuxième éléments longilignes déformables **20', 22',** du deuxième arceau **18,** coopèrent avec la toile de tente **14.**

Les premières partie d'extrémité **20'a, 22'a,** des premier et deuxième éléments longilignes déformables **20', 22',** du deuxième arceau **18,** sont disposées bout à bout et définissent un troisième sommet secondaire **25'** de la tente lorsque l'ossature est en position déployée.

A l'instar du premier arceau **16,** en position déployée, la distance entre les secondes parties d'extrémité **20'b, 22'b** des premier et deuxième éléments longilignes déformables **20', 22',** du deuxième arceau **18,** est inférieure à la somme des longueurs **L'1, L'2** des premier et deuxième éléments longilignes déformables **20', 22'** du deuxième arceau **18.**

Comme on le remarque sur la figure **3****,** le deuxième arceau **18** comporte également des troisième et quatrième éléments longilignes déformables, similaires au troisième et quatrième éléments longilignes déformables **24, 26,** du premier arceau **16.** Les troisième et quatrième élément longilignes sont disposés bout à bout et définissent un quatrième sommet secondaire **27'** de la tente lorsque l'ossature est en position déployée. Dans cet exemple, en position déployée, les premier, deuxième, troisième et quatrième éléments longilignes déformables du deuxième arceau sont également en tension du fait de leur déformation en flexion.

Les deuxièmes parties d'extrémité des deuxième et troisième éléments longilignes déformables **22',24'** définissent quant à elles un deuxième sommet principal **15'** de la toile de tente de la tente déployable **10.**

La tente déployable **10** comporte également des dispositifs de connexion pour recevoir les premières parties d'extrémité des premier et deuxième éléments longilignes déformables **20', 22'** du deuxième arceau **18.** Ces dispositifs de connexion, qui permettent de relier le deuxième arceau **18** à la toile de tente **14,** sont, dans cet exemple, identiques à ceux qui permettent de relier le premier arceau **16** à la toile de tente **14,** de sorte qu'ils ne seront pas décrits plus en détail.

Comme on le comprend à l'aide de la figure **3****,** les premier et deuxième arceaux **16, 18,** sont deux éléments distincts l'un de l'autre. En particulier, l'ossature **12** est dépourvue d'éléments de liaison reliant les premier et deuxième arceaux **16, 18** ensemble. En particulier, l'ossature est dépourvue de tige reliant ensemble les premier et deuxième arceaux **16, 18.**

En se référant à la figure **1****,** on constate que, en position déployée, la toile de tente comporte plusieurs zones en tension.

La toile de tente **14** comporte une première zone en tension **Z1** qui coopère avec les premières parties d'extrémité **20a, 22a** des premier et deuxième éléments longilignes déformables **20, 22** du premier arceau **16.** Cette première zone en tension **Z1** constitue une ligne de tension qui s'étend entre une portion inférieure **50** de la toile de tente **14,** et les premières parties d'extrémité **20a, 22a,** des premier et deuxième éléments longilignes déformables **20, 22** du premier arceau **16.** Cette première portion inférieure **50** est, dans cet exemple, fixée au sol par l'intermédiaire d'un organe de fixation **52,** en l'espèce une sardine, qui est reliée à la portion inférieure **50** par une boucle **54.**

La toile de tente comporte, par ailleurs, une deuxième zone en tension **Z2** qui s'étend entre une deuxième portion inférieure **56** de la toile de tente, qui est reliée au sol, et les premières parties d'extrémité des troisième et quatrième éléments longilignes déformables du premier arceau **16.**

La toile de tente comporte également des troisième et quatrième lignes de tension **Z3, Z4,** similaires aux première et deuxième lignes de tension **Z1, Z2,** qui s'étendent entre les premières parties d'extrémité des premier, deuxième, troisième et quatrième éléments longilignes déformables du deuxième arceau **18,** et des troisième et quatrième portions inférieures **58, 60** de la toile de tente, qui sont également reliées au sol.

Les première, deuxième, troisième et quatrième portions inférieures de la toile de tente **14** se situent aux quatre coins du pourtour inférieur de la toile de tente.

Par ailleurs, comme on le constate sur la figure **1****,** la toile de tente, comporte, en outre, une cinquième zone en tension formant une ligne de tension **Z5** qui s'étend entre les premières parties d'extrémité **20a, 22a,** des premier et deuxième éléments longilignes déformables **20, 22** du premier arceau **16,** et les premières parties d'extrémité **20'a, 22'a** des premier et deuxième éléments longilignes déformables **20', 22'** du deuxième arceau **18.** Autrement dit, la cinquième ligne de tension s'étend entre les premier et troisième sommets secondaires **25,25'.**

De façon symétrique, la toile de tente comporte, en outre, une sixième zone en tension, formant une ligne de tension **Z6** qui s'étend entre les premières parties d'extrémité des troisième et quatrième éléments longilignes déformables **24, 26** du premier arceau, et les premières parties d'extrémité des troisième et quatrième éléments longilignes déformables du deuxième arceau **18.** Autrement dit, la sixième ligne de tension s'étend entre les deuxième et quatrième sommets secondaires **27,27'.**

Comme illustré en figure **1****,** les zones en tension **Z1**, **Z5** et **Z3** sont disposées dans la continuité les unes des autres entre la première portion inférieure **50** et la troisième portion inférieure **58** de la toile de tente. De même, les zones en tension **Z2, Z6** et **Z4** sont disposées dans la continuité les unes des autres entre la deuxième portion inférieure **56** et la quatrième portion inférieure **58** de la toile de tente. Cette configuration permet d'améliorer le maintien des premier, deuxième, troisième et quatrième sommets secondaires **25,27,25',27'.**

En référence à nouveau à la figure **1****,** on constate que la tente déployable **10** comporte, en outre, un premier élément de liaison **70** qui est fixé à la toile de tente **14,** à proximité des premières parties d'extrémité **20a, 22a** des premier et deuxième éléments longilignes déformables **20, 22** du premier arceau **16.** Dans cet exemple, le premier élément de liaison est constitué d'une cordelette. Il est également prévu un organe de fixation **72,** en l'espèce une sardine, qui est relié au premier élément de liaison **70,** de manière à mettre en tension ledit élément de liaison **70.**

La tente déployable **10** comporte, en outre, un deuxième élément de liaison **74** qui est relié à la toile de tente **14,** à proximité des premières parties d'extrémité **20'a, 22'a** des premier et deuxième éléments longilignes déformables **20', 22'** du deuxième arceau **18.**

Dans cet exemple, le deuxième élément de liaison est également constitué d'une cordelette.

Le deuxième élément de liaison est relié à l'organe de fixation **72,** de façon à mettre le deuxième élément de liaison en tension.

Dans cet exemple, les premier et deuxième éléments de liaison **70,74** forment une seule pièce et sont constitués d'une cordelette.

La tente déployable **10** comporte, dans cet exemple, des troisième et quatrième éléments de liaison (non illustrés ici), identiques aux premier et deuxième éléments de liaison, et qui sont reliés, respectivement, à proximité des premières parties d'extrémité des troisième et quatrième éléments longilignes déformables du premier arceau, d'une part, et à proximité des premières parties d'extrémité des troisième et quatrième éléments longilignes déformables du deuxième arceau, d'autre part.

Dans cet exemple, les premier, deuxième, troisième, et quatrième éléments longilignes déformables, des premier et deuxième arceaux **16, 18,** sont constitués par des tiges présentant sensiblement la même longueur.

Sur la figure **4****,** on a illustré la tente déployable **10,** en position pliée. Comme on le constate, les premier, deuxième, troisième, quatrième éléments longilignes déformables, des premier et deuxième arceaux, sont sensiblement parallèles, et sont disposés côte-à-côte, tout en étant entourés par la toile de tente **14,** de sorte que la longueur de la tente déployable, en position pliée, est sensiblement égale, ou légèrement supérieure, à la longueur des éléments longilignes déformables. En conséquence, une fois repliée, la tente **10** présente une configuration très compacte, et est facilement transportable.

A l'aide des figures **5** à **10****,** on va maintenant décrire le déploiement de la tente déployable **10,** décrite précédemment.

Sur la figure **5****,** on a illustré la forme de la tente déployable, après avoir déplié la toile de tente **14,** de façon que la paroi de fond **19** s'étende à plat sur le sol **S.** Dans cette configuration initiale on comprend que l'ossature est pliée, les arceaux **16, 18** reposant sur le sol.

Dans cet exemple de mode de mise en œuvre, on fixe tout d'abord les première, deuxième, troisième et quatrième portions inférieures **50, 56, 58, 60** de la toile de tente au sol. La toile de tente est donc fixée au sol, de façon que sa partie inférieure présente une forme sensiblement rectangulaire. Puis, l'utilisateur déploie l'ossature en tirant vers lui les premières parties d'extrémité des éléments longilignes déformables. Dans cet exemple, illustré en figures **6** et **7****,** l'utilisateur exerce une traction sur les premier et deuxième éléments de liaison **70, 74.** Ce mouvement de traction a pour effet de déformer, en flexion, les éléments longilignes déformables, de sorte que leur concavité soit tournée vers l'extérieur de la tente, comme illustré.

Dans le mouvement de traction exercé par l'utilisateur, les premier et deuxième éléments longilignes déformables passent dans cet exemple d'un état non déformé, c'est-à-dire qu'ils sont sensiblement rectilignes, à un état déformé en flexion, illustré en figures **8** et **9****,** dans lesquelles leur concavité est dirigée vers l'extérieur de la tente.

Comme on le comprend à l'aide de la figure **9****,** lors du passage de l'état non déformé (ossature pliée) à l'état déformé (ossature déployée), les premier et deuxième éléments longilignes se déforment en flexion de sorte que leur déformation en flexion augmente jusqu'à ce que les premières parties d'extrémité des premier et deuxième éléments longilignes, franchissent une droite géométrique **X** reliant les deuxièmes parties d'extrémité des premier et deuxième éléments longilignes, après quoi leur déformation en flexion diminue jusqu'à ce que les premières parties d'extrémité aient atteint une position déployée finale, dans laquelle ils sont retenus par la toile de tente. On comprend donc que la déformation en flexion, des premier et deuxième éléments longilignes déformables **20, 22,** du premier arceau **16,** augmente puis diminue, lors du passage de la position pliée à la position déployée.

De même, la déformation en flexion des premier et deuxième éléments longitudinaux déformables **20,22** du premier arceau **18** augmente puis diminue, lors du passage de la position déployée à la position pliée. Cela signifie que, en position déployée, les premier et deuxième éléments longilignes déformables ne peuvent revenir dans leur état initial, dans la mesure où, pour ce faire, il est nécessaire de déformer davantage en flexion les premier et deuxième éléments longilignes déformables afin qu'ils puissent franchir la droite géométrique **X** précitée, ce qui nécessite l'intervention de l'utilisateur.

On comprend donc que l'ossature est maintenue dans sa position déployée par la toile de tente **14** qui maintient en tension les éléments longilignes, ce qui confère une rigidité aux arceaux. Dans le même temps, les lignes de tension contribuent à améliorer le maintien en position des arceaux. Aussi, l'ossature présente une position stable, en conséquence de quoi la tente déployable, en position déployée, présente également une position stable.

Comme expliqué ci-dessus, l'ossature permet un déploiement aisé tout en étant compact en position pliée.

Sur la figure **11****,** on a illustrée une variante dans laquelle la tente déployable comporte en outre un élément de renfort **80.**

L'élément de renfort **80** comporte une première partie **82** reliée au premier sommet principal **15,** une deuxième partie **84** reliée au premier sommet secondaire **25** et une troisième partie **86** reliée au deuxième sommet secondaire **27.** Dans cet exemple, les première, deuxième et troisième parties constituent un seul élément formant un panneau triangulaire. Ce panneau est par exemple un panneau souple textile.

Le panneau triangulaire présente deux côtés **80a, 80b** fixés à la toile de tente, par exemple par couture, et un troisième côté **80c,** qui peut être arqué ou rectiligne.

Comme on le comprend sur la figure **11****,** le panneau s'étend dans un plan sensiblement vertical.

La tente peut comporter plusieurs éléments de renfort du même type.

L'élément de renfort a pour effet de maintenir la distance entre les premier et deuxième sommets secondaires en position déployée, ce qui permet de réduire le risque que la tente ne s'affaisse sous son poids lorsqu'elle est déployée.

## Revendications

1. Tente déployable (10) comportant une ossature (12) et une toile de tente (14) coopérant avec l'ossature, ladite ossature comportant au moins un premier arceau (16) qui comprend au moins
un premier élément longiligne déformable (20) ayant une première partie d'extrémité (20a) et une seconde partie d'extrémité (20b) opposée à la première partie d'extrémité ;
un deuxième élément longiligne déformable (22) ayant une première partie d'extrémité (22a) et une seconde partie d'extrémité (22b) opposée à la première partie d'extrémité ;
dans laquelle les premier et deuxième éléments longilignes déformables (20, 22) du premier arceau (16) coopèrent avec la toile de tente (14) et les premières partie d'extrémité (20a, 22a) des premier et deuxième éléments longilignes déformables (20, 22) du premier arceau (16) sont disposées bout à bout, dans laquelle l'ossature a une position pliée et une position déployée,
dans laquelle, en position déployée, la distance (D1) entre les secondes partie d'extrémité (20b, 22b) des premier et deuxième éléments longilignes déformables (20, 22) du premier arceau (16) est inférieure à la somme des longueurs (L1, L2) des premier et deuxième éléments longilignes déformables (20b, 22b) du premier arceau (16), par quoi la déformation en flexion des premier et deuxième éléments longilignes déformables du premier arceau augmente puis diminue lors du passage entre la position déployée et la position pliée, **caractérisée en ce que**, en position déployée, les premier et deuxième éléments longilignes déformables (20, 22) du premier arceau (16) sont déformés en flexion et exercent une pression l'un contre l'autre, ladite tente déployable comportant en outre au moins un dispositif de connexion (30) pour recevoir les premières parties d'extrémité des premier et deuxième éléments longilignes déformables du premier arceau, **en ce que** la toile de tente (14) comporte au moins une zone en tension (Z1) lorsque l'ossature est déployée, ladite zone en tension coopérant au moins avec les premières parties d'extrémité (20a, 22a) des premier et deuxième éléments longilignes déformables (20, 22) du premier arceau (16), et **en ce que** le premier arceau (16) comporte en outre des troisième et quatrième éléments longilignes déformables (24, 26) coopérant avec la toile de tente et étant disposés bout à bout, dans laquelle les deuxième et troisième éléments longilignes déformables (22, 24) du premier arceau (16) sont disposés bout à bout et coopèrent avec la toile de tente (14) de manière à définir un premier sommet principal (15) de la toile de tente (14).

2. Tente déployable selon la revendication **1,** dans laquelle, en position déployée, au moins l'un des premier et deuxième éléments longilignes déformables (20, 22) du premier arceau présente une concavité dirigée vers l'extérieur de la tente déployable.

3. Tente déployable selon la revendication **1 ou 2,** dans laquelle le dispositif de connexion (30) est attaché à la toile de tente.

4. Tente déployable selon l'une quelconque des revendications précédentes, dans laquelle le dispositif de connexion (30) comporte au moins un fourreau (32), fixé à la toile de tente, et recevant les premières parties d'extrémité des premier et deuxième éléments longilignes déformables (20, 22) du premier arceau.

5. Tente déployable selon l'une quelconque des revendications précédentes, dans laquelle le dispositif de connexion (30) est agencé pour permettre une articulation entre les premières parties d'extrémité (20a, 22a) des premier et deuxième éléments longilignes déformables du premier arceau (16).

6. Tente déployable selon la revendication 5, dans laquelle le dispositif de connexion comporte un manchon souple (34) engagé avec les premières parties d'extrémité des premier et deuxième éléments longilignes déformables du premier arceau.

7. Tente déployable selon l'une quelconque des revendications précédentes, dans laquelle la toile de tente comporte une portion inférieure (50) reliée au sol, et dans laquelle la zone en tension (Z1) s'étend entre la portion inférieure (50) de la toile de tente (14) et les premières parties d'extrémité des premier et deuxième éléments longilignes déformables du premier arceau (16).

8. Tente déployable selon l'une quelconque des revendications précédentes, dans laquelle chacun des premier et deuxième éléments longilignes déformables (20, 22) du premier arceau (16) comporte une tige.

9. Tente déployable selon l'une quelconque des revendications précédentes, dans laquelle les premier et deuxième éléments longilignes déformables présentent sensiblement la même longueur.

10. Tente déployable selon l'une quelconque des revendications précédentes, **caractérisée en ce que** les premier et deuxième éléments longilignes disposés bout à bout définissent un premier sommet secondaire (25) de la toile de tente, tandis que les troisième et quatrième éléments longilignes disposés bout à bout définissent un deuxième sommet secondaire (27) de la toile de tente, et **en ce qu'**elle comprend en outre au moins un élément de renfort (80) fixé à la toile de tente, l'élément de renfort comportant une première partie (82) reliée au premier sommet principal (15), un deuxième partie (84) reliée au premier sommet secondaire (25), et une troisième partie (86) reliée au deuxième sommet secondaire (27).

11. Tente déployable selon la revendication **10,** dans laquelle l'élément de renfort (80) comporte un panneau triangulaire, la deuxième partie (80c) formant un côté dudit panneau triangulaire.

12. Tente déployable selon l'une quelconque des revendications précédentes, dans laquelle l'ossature (12) comporte en outre un deuxième arceau (18) qui comprend au moins :
un premier élément longiligne déformable (20') ayant une première partie d'extrémité (20'a) et une seconde partie d'extrémité (20'b) opposée à la première partie d'extrémité (20'a) ;
un deuxième élément longiligne déformable (22') ayant une première partie d'extrémité (22'a) et une seconde partie d'extrémité (22'b) opposée à la première partie d'extrémité ;
dans laquelle les premier et deuxième éléments longilignes déformables (20', 22') du deuxième arceau (18) coopèrent avec la toile de tente (14) et les premières parties d'extrémité (20'a, 22'a) des premier et deuxième éléments longilignes déformables du deuxième arceau (18) sont disposées bout à bout,
dans laquelle, en position déployée, la distance entre les secondes parties d'extrémité des premier et deuxième éléments longilignes déformables du deuxième arceau est inférieure à la somme des longueurs (L'1, L'2) des premier et deuxième éléments longilignes déformables du deuxième arceau, par quoi la déformation en flexion des premier et deuxième éléments longilignes déformables du deuxième arceau augmente puis diminue lors du passage entre la position déployée et la position pliée.

13. Tente déployable selon la revendication **12,** dans laquelle l'ossature (12) est dépourvue de tige reliant entre les premier et deuxième arceaux (16, 18).

14. Tente déployable selon l'une quelconque des revendications précédentes, dans laquelle la tente déployable comporte, en outre, un premier élément de liaison (70) fixé à la toile de tente, à proximité des première parties d'extrémité des premier et deuxième éléments longilignes déformables (20, 22) du premier arceau, et au moins un organe de fixation (72) au sol relié au premier élément de liaison (70).

15. Tente déployable selon la revendication **14,** et la revendication **12** ou **13,** dans laquelle la tente déployable comporte en outre un deuxième élément de liaison (74) relié à la toile de tente (14) à proximité des première parties d'extrémité des premier et deuxième éléments longilignes déformables du deuxième arceau (18), et dans lequel le deuxième élément de liaison est relié à l'organe de fixation (72).

16. Tente déployable selon l'une quelconque des revendications précédentes, dans laquelle, en position pliée, les premier et deuxième éléments longilignes déformables sont sensiblement parallèles et la longueur de la tente déployable en position pliée est sensiblement égale à la longueur de l'un des premier et deuxième éléments longilignes déformables (20, 22).

## Patentansprüche

1. Ausbreitbares Zelt (10), das ein Gerüst (12) und eine Zeltplane (14) aufweist, die mit dem Gerüst zusammenwirkt, wobei das Gerüst mindestens einen ersten Bügel (16) aufweist, der mindestens
ein erstes verformbares längliches Element (20) umfasst, das einen ersten Endabschnitt (20a) und einen zweiten Endabschnitt (20b) gegenüber dem ersten Endabschnitt aufweist;
ein zweites verformbares längliches Element (22), das einen ersten Endabschnitt (22a) und einen zweiten Endabschnitt (22b) gegenüber dem ersten Endabschnitt aufweist;
wobei das erste und das zweite verformbare längliche Element (20, 22) des ersten Bügels (16) mit der Zeltplane (14) zusammenwirken und die ersten Endabschnitte (20a, 22a) des ersten und des zweiten verformbaren länglichen Elements (20, 22) des ersten Bügels (16) Ende an Ende angeordnet sind, wobei das Gerüst eine gefaltete Position und eine ausgebreitete Position aufweist,
wobei der Abstand (D1) zwischen den zweiten Endabschnitten (20b, 22b) des ersten und des zweiten verformbaren länglichen Elements (20, 22) des ersten Bügels (16) in der ausgebreiteten Position kleiner ist als die Summe der Längen (L1, L2) des ersten und des zweiten verformbaren länglichen Elements (20b, 22b) des ersten Bügels (16), wodurch die Biegeverformung des ersten und des zweiten verformbaren länglichen Elements des ersten Bügels beim Übergang von der ausgebreiteten Position in die gefaltete Position zunimmt und dann abnimmt, **dadurch gekennzeichnet, dass** das erste und das zweite verformbare längliche Element (20, 22) des ersten Bügels (16) in der ausgebreiteten Position biegsam verformt werden und Druck gegeneinander ausüben, wobei das ausbreitbare Zelt ferner mindestens eine Verbindungsvorrichtung (30) zum Aufnehmen der ersten Endabschnitte des ersten und des zweiten verformbaren länglichen Elements des ersten Bügels aufweist, dass die Zeltplane (14) mindestens einen gespannte Bereich (Z1) aufweist, wenn das Gerüst ausgebreitet ist, wobei ein gespannter Bereich mindestens mit den ersten Endabschnitten (20a, 22a) des ersten und des zweiten verformbaren länglichen Elements (20, 22) des ersten Bügels (16) zusammenwirkt, und dass der erste Bügel (16) ferner ein drittes und ein viertes verformbares längliches Element (24, 26) aufweist, die mit der Zeltplane zusammenwirken und Ende an Ende angeordnet sind, wobei das zweite und das dritte verformbare längliche Element (22, 24) des ersten Bügels (16) Ende an Ende angeordnet sind und mit der Zeltplane (14) zusammenwirken, um einen ersten Hauptgipfel (15) der Zeltplane (14) zu definieren.

2. Ausbreitbares Zelt nach Anspruch 1, wobei in der ausgebreiteten Position mindestens eines von dem ersten und dem zweiten verformbaren länglichen Element (20, 22) des ersten Bügels eine Konkavität aufweist, die zu der Außenseite des ausbreitbaren Zelts gerichtet ist.

3. Ausbreitbares Zelt nach Anspruch 1 oder 2, wobei die Verbindungsvorrichtung (30) an der Zeltplane angebracht ist.

4. Ausbreitbares Zelt nach einem der vorherigen Ansprüche, wobei die Verbindungsvorrichtung (30) mindestens eine Hülse (32) aufweist, die an der Zeltplane befestigt ist und die ersten Endabschnitte des ersten und des zweiten verformbaren länglichen Elements (20, 22) des ersten Bügels aufnimmt.

5. Ausbreitbares Zelt nach einem der vorherigen Ansprüche, wobei die Verbindungsvorrichtung (30) angeordnet ist, um ein Gelenk zwischen den ersten Endabschnitten (20a, 22a) des ersten und des zweiten verformbaren länglichen Elements des ersten Bügels (16) zu ermöglichen.

6. Ausbreitbares Zelt nach Anspruch 5, wobei die Verbindungsvorrichtung eine flexible Hülse (34) aufweist, die mit den ersten Endabschnitten des ersten und des zweiten verformbaren länglichen Elements des ersten Bügels in Eingriff ist.

7. Ausbreitbares Zelt nach einem der vorherigen Ansprüche, wobei die Zeltplane einen unteren Abschnitt (50) aufweist, der mit dem Boden verbunden ist, und wobei sich der gespannte Bereich (Z1) zwischen dem unteren Abschnitt (50) der Zeltplane (14) und den ersten Endabschnitten des ersten und des zweiten verformbaren länglichen Elements des ersten Bügels (16) erstreckt.

8. Ausbreitbares Zelt nach einem der vorherigen Ansprüche, wobei jedes von dem ersten und dem zweiten verformbaren länglichen Element (20, 22) des ersten Bügels (16) eine Stange aufweist.

9. Ausbreitbares Zelt nach einem der vorherigen Ansprüche, wobei das erste und das zweite verformbare längliche Element im Wesentlichen die gleiche Länge aufweisen.

10. Ausbreitbares Zelt nach einem der vorherigen Ansprüche, **dadurch gekennzeichnet, dass** das erste und das zweite längliche Elemente, die Ende an Ende angeordnet sind, einen ersten sekundären Gipfel (25) der Zeltplane definieren, während das dritte und das vierte längliche Element, die Ende an Ende angeordnet sind, einen zweiten sekundären Gipfel (27) der Zeltplane definieren, und dass sie ferner mindestens ein Verstärkungselement (80) umfasst, das an der Zeltplane befestigt ist, wobei das Verstärkungselement einen ersten Abschnitt (82), der mit dem ersten Hauptgipfel (15) verbunden ist, einen zweiten Abschnitt (84), der mit dem ersten sekundären Gipfel (25) verbunden ist, und einen dritten Abschnitt (86), der mit dem zweiten sekundären Gipfel (27) verbunden ist, aufweist.

11. Ausbreitbares Zelt nach Anspruch 10, wobei das Verstärkungselement (80) eine dreieckige Platte aufweist, wobei der zweite Abschnitt (80c) eine Seite der dreieckigen Platte bildet.

12. Ausbreitbares Zelt nach einem der vorherigen Ansprüche, wobei das Gerüst (12) ferner einen zweiten Bügel (18) aufweist, der mindestens Folgendes umfasst:
ein erstes verformbares längliches Element (20'), das einen ersten Endabschnitt (20'a) und einen zweiten Endabschnitt (20'b) gegenüber dem ersten Endabschnitt (20'a) aufweist;
ein zweites verformbares längliches Element (22'), das einen ersten Endabschnitt (22'a) und einen zweiten Endabschnitt (22'b) gegenüber dem ersten Endabschnitt aufweist;
wobei das erste und das zweite verformbare längliche Elemente (20', 22') des zweiten Bügels (18) mit der Zeltplane (14) zusammenwirken und die ersten Endabschnitte (20'a, 22'a) des ersten und des zweiten verformbaren länglichen Elements des zweiten Bügels (18) Ende an Ende angeordnet sind,
wobei der Abstand zwischen den zweiten Endabschnitten des ersten und des zweiten verformbaren länglichen Elements des zweiten Bügels in der ausgebreiteten Position kleiner ist als die Summe der Längen (L'1, L'2) des ersten und des zweiten verformbaren länglichen Elements des zweiten Bügels, wodurch die Biegeverformung des ersten und des zweiten verformbaren länglichen Elements des zweiten Bügels beim Übergang von der ausgebreiteten Position in die gefaltete Position zunimmt und dann abnimmt.

13. Ausbreitbares Zelt nach Anspruch 12, wobei das Gerüst (12) keine Verbindungsstange zwischen dem ersten und dem zweiten Bügel (16, 18) aufweist.

14. Ausbreitbares Zelt nach einem der vorherigen Ansprüche, wobei das ausbreitbare Zelt ferner ein erstes Verbindungselement (70), das an der Zeltplane in der Nähe der ersten Endabschnitte des ersten und des zweiten verformbaren länglichen Elements (20, 22) des ersten Bügels befestigt ist, und mindestens ein Bodenbefestigungsorgan (72), das mit dem ersten Verbindungselement (70) verbunden ist, aufweist.

15. Ausbreitbares Zelt nach Anspruch 14 und Anspruch 12 oder 13, wobei das ausbreitbare Zelt ferner ein zweites Verbindungselement (74) aufweist, das in der Nähe der ersten Endabschnitte des ersten und des zweiten verformbaren länglichen Elements des zweiten Bügels (18) mit der Zeltplane (14) verbunden ist, und wobei das zweite Verbindungselement mit dem Befestigungsorgan (72) verbunden ist.

16. Ausbreitbares Zelt nach einem der vorherigen Ansprüche, wobei das erste und das zweite verformbare längliche Element in der gefalteten Position im Wesentlichen parallel sind und die Länge des ausbreitbaren Zelts in der gefalteten Position im Wesentlichen gleich wie die Länge von einem von dem ersten und dem zweiten verformbaren länglichen Element (20, 22) ist.

## Claims

1. A deployable tent (10) including a frame (12) and a tent fabric (14) cooperating with the frame, said frame including at least a first pole (16) which comprises at least:
a first deformable elongate element (20) having a first end part (20a) and a second end part (20b) opposite to the first end part;
a second deformable elongate element (22) having a first end part (22a) and a second end part (22b) opposite to the first end part;
wherein the first and second deformable elongate elements (20, 22) of the first pole (16) cooperate with the tent fabric (14) and the first end parts (20a, 22a) of the first and second deformable elongate elements (20, 22) of the first pole (16) are disposed end to end, wherein the frame has a folded position and a deployed position,
wherein, in the deployed position, the distance (D1) between the second end parts (20b, 22b) of the first and second deformable elongate elements (20, 22) of the first pole (16) is less than the sum of the lengths (L1, L2) of the first and second deformable elongate elements (20b, 22b) of the first pole (16), whereby the flexural deformation of the first and second deformable elongate elements of the first pole increases and then decreases during the switching between the deployed position and the folded position, **characterized in that**, in the deployed position, the first and second deformable elongate elements (20, 22) of the first pole (16) are flexurally deformed and exert a pressure against each other, said deployable tent further including at least one connection device (30) for receiving the first end parts of the first and second deformable elongate elements of the first pole, **in that** the tent fabric (14) includes at least one tension area (Z1) when the frame is deployed, said tension area cooperating at least with the first end parts (20a, 22a) of the first and second deformable elongate elements (20, 22) of the first pole (16), and **in that** the first pole (16) further includes third and fourth deformable elongate elements (24, 26) cooperating with the tent fabric and being disposed end to end, wherein the second and third deformable elongate elements (22, 24) of the first pole (16) are disposed end to end and cooperate with the tent fabric (14) so as to define a first main tip (15) of the tent fabric (14).

2. The deployable tent according to claim 1, wherein, in the deployed position, at least one of the first and second deformable elongate elements (20, 22) of the first pole has a concavity directed towards the outside of the deployable tent.

3. The deployable tent according to claim 1 or 2, wherein the connection device (30) is attached to the tent fabric.

4. The deployable tent according to any one of preceding claims, wherein the connection device (30) includes at least one sheath (32), fixed to the tent fabric, and receiving the first end parts of the first and second deformable elongate elements (20, 22) of the first pole.

5. The deployable tent according to any one of preceding claims, wherein the connection device (30) is arranged to allow an articulation between the first end parts (20a, 22a) of the first and second deformable elongate elements of the first pole (16).

6. The deployable tent according to claim 5, wherein the connection device includes a flexible sleeve (34) engaged with the first end parts of the first and second deformable elongate elements of the first pole.

7. The deployable tent according to any one of preceding claims, wherein the tent fabric includes a lower portion (50) connected to the ground, and wherein the tension area (Z1) extends between the lower portion (50) of the tent fabric (14) and the first end parts of the first and second deformable elongate elements of the first pole (16).

8. The deployable tent according to any one of the preceding claims, wherein each of the first and second deformable elongate elements (20, 22) of the first pole (16) includes a rod.

9. The deployable tent according to any one of the preceding claims, wherein the first and second deformable elongate elements have substantially the same length.

10. The deployable tent according to any one of preceding claims, **characterized in that** the first and second elongate elements disposed end to end define a first secondary tip (25) of the tent fabric, while the third and fourth elongate elements disposed end to end define a second secondary tip (27) of the tent fabric, and **in that** it further comprises at least one reinforcing element (80) fixed to the tent fabric, the reinforcing element including a first part (82) connected to the first main tip (15), a second part (84) connected to the first secondary tip (25) and a third part (86) connected to the second secondary tip (27).

11. The deployable tent according to claim 10, wherein the reinforcing element (80) includes a triangular panel, the second part (80c) forming one side of said triangular panel.

12. The deployable tent according to any one of the preceding claims, wherein the frame (12) further includes a second pole (18) which comprises at least:
a first deformable elongate element (20') having a first end part (20'a) and a second end part (20'b) opposite to the first end part (20'a);
a second deformable elongate element (22') having a first end part (22'a) and a second end part (22'b) opposite to the first end part;
wherein the first and second deformable elongate elements (20', 22') of the second pole (18) cooperate with the tent fabric (14) and the first end parts (20'a, 22'a) of the first and second deformable elongate elements of the second pole (18) are disposed end to end,
wherein, in the deployed position, the distance between the second end parts of the first and second deformable elongate elements of the second pole is less than the sum of the lengths (L'1, L'2) of the first and second deformable elongate elements of the second pole, whereby the flexural deformation of the first and second deformable elongate elements of the second pole increases and then decreases during the switching between the deployed position and the folded position.

13. The deployable tent according to claim 12, wherein the frame (12) is devoid of a rod connecting between the first and second poles (16, 18).

14. The deployable tent according to any one of the preceding claims, wherein the deployable tent further includes a first connecting element (70) fixed to the tent fabric, in the vicinity of the first end parts of the first and second deformable elongate elements (20, 22) of the first pole, and at least a ground fixing member (72) connected to the first connecting element (70).

15. The deployable tent according to claim 14, and claim 12 or 13, wherein the deployable tent further includes a second connecting element (74) connected to the tent fabric (14) in the vicinity of the first end parts of the first and second deformable elongate elements of the second pole (18), and wherein the second connecting element is connected to the fixing member (72).

16. The deployable tent according to any one of the preceding claims, wherein, in the folded position, the first and second deformable elongate elements are substantially parallel and the length of the deployable tent in the folded position is substantially equal to the length of one of the first and second deformable elongate elements (20, 22).
